# FASCICULE DE BREVET EUROPEEN

(11) **EP 2 796 124 B1**
(45) Date de publication et mention de la délivrance du brevet: **04.11.2020**
(21) Numéro de dépôt: 14165619.9
(22) Date de dépôt: 23.04.2014
(51) Int. Cl.: A61H 9/00, A63B 21/008, A63B 22/00, A63B 22/02, A63B 22/06

(54) **Dispositif de traitement d'aspects inesthétiques du corps**
Vorrichtung zur Behandlung von unästhetischen Aspekten des Körpers
Device for treating unaesthetic aspects of the body

(30) Priorité: 25.04.2013 FR 1353801
(43) Date de publication de la demande: 29.10.2014
(73) Titulaire: Levert & Co, 31400 Toulouse (FR)
(72) Inventeur: Simon, Gael, 66000 PERPIGNAN (FR); Levert, Patrice, 31450 POMPERTUZAT (FR); Levert Olives, Bérangère, 31500 TOULOUSE (FR)
(74) Mandataire: Cabinet BARRE LAFORGUE & associés

(56) Documents cités:
- EP-A2- 2 060 796
- WO-A2-2007/063470
- DE-A1- 19 801 471
- DE-C- 582 196
- FR-A- 1 328 944
- JP-A- H0 780 096
- US-A- 2 642 863
- US-A- 3 163 161

## Description

L'invention concerne un dispositif de traitement d'aspects inesthétiques de corps -et notamment de peau-. L'invention concerne en particulier un tel dispositif pour diminuer les aspects inesthétiques et disgracieux du corps occasionnés par la cellulite et/ou par des amas graisseux sous-cutanés et/ou par un relâchement cutané.

Dans tout le texte, le terme « peau » désigne l'organe protecteur du corps humain constitué de l'hypoderme, du derme et de l'épiderme. L'expression « aspect inesthétique de la peau» désigne l'aspect irrégulier et disgracieux, granuleux ou bosselé de la peau d'une personne traitée présentant de la cellulite (aspect de la peau dite en « peau d'orange ») et/ou des amas graisseux (bourrelets cutanés) et/ou un relâchement cutané.

On connait déjà des méthodes chirurgicales invasives qui sont prescrites pour pouvoir éliminer des amas graisseux localisés en particulier dans les indications de cellulite ou de bourrelets cutanés. On connait en particulier la « lipoaspiration » ou « liposuccion » qui nécessitent de réaliser des incisions dans la peau à l'aplomb des amas graisseux et d'introduire par ces incisions une canule perforée reliée à un dispositif d'aspiration des cellules graisseuses.

De telles méthodes chirurgicales invasives nécessitent une anesthésie locale ou générale et, pour cette raison, doit être mise en œuvre exclusivement en milieu hospitalier et en présence d'un praticien en chirurgie esthétique assisté d'un praticien anesthésiste. Malgré la présence de ce praticien anesthésiste et les progrès réalisés relativement aux techniques d'anesthésie, aux produits anesthésiques et aux méthodes de surveillance post-anesthésie, des risques persistent relativement aux conséquences imprévisibles d'une telle anesthésie. En outre, des risques opératoires ou post-opératoires persistent en particulier des risques d'infections, dites infections nosocomiales, contractées par le patient dans le cadre de son hospitalisation.

L'invention vise à pallier les inconvénients précédemment évoqués.

On connait de US 2003/0216227 un rameur équipé d'un dispositif de rafraichissement de l'utilisateur du rameur. Ce dispositif est inopérant pour traiter des aspects inesthétiques du corps de cet utilisateur.

L'invention vise donc en particulier un dispositif pour traiter des aspects inesthétiques du corps d'une personne à traiter qui soit efficace et susceptible de pouvoir être utilisé en dehors d'un milieu médical ou hospitalier.

L'invention vise aussi un tel dispositif de traitement d'aspects inesthétiques du corps d'une personne traitée qui ne nécessite ni traitement médicamenteux, ni intervention chirurgicale, ni anesthésie du patient.

On connait aussi la méthode de massage, dite méthode du « palper-rouler », consistant à former un pli de tissu cutané et à déplacer le pli cutané formé par roulement sur la surface cutanée à traiter. Un tel traitement peut être réalisé à mains nues, notamment par un kinésithérapeute, ou au moyen de dispositifs spécifiques de massage. Un tel traitement comprenant le pincement de la peau d'un individu peut être douloureux pour cet individu et peut ne pas pouvoir être supporté par celui-ci. Il nécessite en outre, pour être efficace, d'être réalisé par un kinésithérapeute et/ou par des praticiens dans des centres spécialisés. La mise en œuvre d'un tel traitement nécessite donc une intervention d'un praticien diplômé et est coûteuse.

Un dispositif selon le préambule de la revendication 1 est décrit dans le document DE 198 01 471 A1.

L'invention vise aussi à pallier ces inconvénients en proposant un dispositif de traitement d'aspects inesthétiques du corps d'une personne à traiter qui ne nécessite pas de pincement de la peau et qui n'est donc pas douloureuse pour ladite personne traitée.

L'invention vise un tel dispositif de traitement d'aspects inesthétiques du corps d'une personne traitée qui est efficace, qui ne nécessite pas, lors de son utilisation, l'intervention d'un praticien spécialisé et qui est donc économique.

L'invention vise un tel dispositif de traitement d'aspects inesthétiques du corps d'une personne traitée qui ne nécessite pas, lors de son utilisation, de manipulation -directe et/ou par contact- par une tierce personne de la peau de la personne traitée et qui est donc plus hygiénique pour la personne traitée.

L'invention vise un tel dispositif de traitement d'aspects inesthétiques du corps d'une personne traitée susceptible de pouvoir être utilisé pour un traitement alternatif d'un traitement -notamment un traitement biquotidien- par application topique d'une composition de traitement et dont les effets sur le corps et/ou sur la peau sont souvent limités.

L'invention vise aussi un dispositif pour le traitement d'aspects inesthétiques et disgracieux du corps d'une personne traitée présentant de la cellulite et/ou des amas graisseux sous-cutanés et/ou un relâchement cutané de la peau.

L'invention vise aussi un tel dispositif pouvant être utilisé aussi bien dans un cabinet de praticien qu'à domicile ou dans tous autres lieux, notamment dans une salle de sport ou de loisir, en particulier en dehors d'une structure médicale ou hospitalière.

L'invention vise aussi un tel dispositif qui est peu encombrant et qui peut être installé et utilisé par la personne traitée seule sans assistance.

L'invention vise également et plus particulièrement à proposer un tel dispositif qui soit simple, fiable et sûr à mettre en œuvre et qui soit compatible avec le respect de l'intégrité physique et la sécurité de la personne traitée.

Pour ce faire, l'invention concerne un dispositif selon la revendication 1.

Dans tout le texte, on entend par « surpression dynamique » la pression supplémentaire exercée par le(s) jet(s) de composition gazeuse sur la partie de surface d'épiderme par rapport à la pression atmosphérique.

Les inventeurs ont constaté que de façon totalement inattendue, le dispositif selon l'invention permettant de réaliser simultanément un traitement par application d'au moins un jet de composition gazeuse sur une partie de surface d'épiderme d'aspect inesthétique avec une surpression dynamique supérieure à 30 hPa et un effort ou exercice ou activité physique et/ou cardio-vasculaire permet de diminuer les aspects inesthétiques de la peau et du corps d'une personne présentant de la cellulite et/ou des amas graisseux sous-cutanés et/ou un relâchement cutané en éliminant au moins partiellement la cellulite, en lissant l'épiderme et en remodelant la silhouette de la personne traitée.

En particulier, les inventeurs ont mis en évidence qu'un jet de composition gazeuse exerçant sur une partie de surface d'épiderme de peau une surpression dynamique de valeur supérieure à 30 mPa est en fait suffisante pour générer une déformation élastique de la partie de surface d'épiderme et, en combinaison avec l'exercice physique et/ou cardio-vasculaire, pour obtenir un lissage de l'épiderme.

Avantageusement et selon l'invention, l'appareil d'exercice physique et/ou cardio-vasculaire est adapté pour permettre à la personne traitée d'exercer une activité physique et/ou cardio-vasculaire avec une intensité telle que la fréquence cardiaque de la personne traitée est comprise entre 40 % et 85 % de la valeur de la fréquence cardiaque maximale de la personne traitée. Dans un procédé de traitement mettant en œuvre un dispositif selon l'invention, la valeur de la fréquence cardiaque maximale pour la personne traitée est la valeur de la fréquence cardiaque médicalement admise pour la personne traitée. De façon générale, cette valeur de la fréquence cardiaque maximale admise peut être calculée par la formule [220 - âge (en années) de la personne traitée]. Il est aussi possible de déterminer cette valeur de fréquence cardiaque maximale admise au moyen d'un test d'effort réalisé sous contrôle médical.

Un dispositif selon l'invention est conformé pour permettre une application de chaque jet de composition gazeuse directement sur une partie de surface d'épiderme d'aspect inesthétique et pour exercer sur ladite partie de surface une surpression dynamique (par rapport à la pression atmosphérique) de valeur supérieure à 30 hPa et adaptée pour diminuer les aspects inesthétiques et disgracieux du corps et de la peau. Chaque jet de composition gazeuse est appliqué sur une partie de surface d'épiderme d'aspect inesthétique de façon à exercer sur la partie de surface d'épiderme une surpression dynamique sans établissement d'un contact d'un solide avec la partie de surface de l'épiderme.

Le dispositif selon l'invention est conformé pour pouvoir appliquer chaque jet de composition gazeuse sur la(les) partie(s) de surface d'épiderme d'aspect inesthétique sans établir un autre contact avec la(les) partie(s) de surface d'épiderme que le contact du jet de composition gazeuse sur la(les) partie(s) de surface d'épiderme d'aspect inesthétique. En particulier, il n'est effectué, aucune manipulation -notamment aucun massage réalisé à mains nues ou au moyen de dispositifs spécifiques de massage- impliquant le contact des mains ou du dispositif spécifique de massage avec la(les) partie(s) de surface d'épiderme inesthétique et/ou disgracieux.

L'invention vise donc un dispositif de traitement exclusivement cosmétique d'un aspect inesthétique de la peau, notamment de la cellulite et/ou des amas graisseux sous-cutanés et/ou un relâchement cutané adapté pour pouvoir réaliser une application locale d'un jet de composition gazeuse sur au moins une partie de surface d'épiderme de la personne traitée, ladite personne traitée effectuant simultanément une activité physique.

Les inventeurs ont aussi mis en évidence que l'application d'un jet de composition gazeuse sur une surface d'épiderme présentant un aspect inesthétique, le jet de composition gazeuse exerçant une surpression dynamique sur ladite partie de surface d'épiderme présentant un aspect inesthétique permet en fait le lissage de l'épiderme et l'atténuation -voire la disparition- de son aspect en «peau d'orange », la diminution des amas graisseux sous-cutanés et/ou la diminution du relâchement cutané.

Le dispositif de traitement selon l'invention est adapté pour pouvoir mettre en œuvre un procédé de traitement exclusivement cosmétique du corps pour le remodelage et l'amélioration de la silhouette d'une personne traitée et pour le lissage de l'épiderme, l'atténuation de son aspect en « peau d'orange », la diminution des amas graisseux sous-cutanés et la diminution du relâchement cutané.

Avantageusement et selon l'invention, chaque jet de composition gazeuse est adapté pour exercer sur ladite partie de surface d'épiderme une surpression dynamique de valeur comprise entre une valeur minimale qₘᵢₙ suffisante pour générer une déformation élastique de la surface d'épiderme et une valeur maximale qₘₐₓ susceptible de conférer une sensation douloureuse chez la personne traitée. Avantageusement et selon l'invention, la surpression dynamique est comprise entre 30 hPa et 1000 hPa, notamment entre 30 hPa et 200 hPa.

Selon l'invention, il est possible d'utiliser tout type de composition gazeuse. Il peut s'agir d'une composition d'un gaz pur ou d'un mélange obtenu à partir de plusieurs gaz purs. Cependant, avantageusement et selon l'invention, la composition gazeuse est de l'air. Il peut s'agir d'air atmosphérique comprenant de l'azote (N₂), de l'oxygène (O₂) et une faible proportion de dioxyde de carbone (CO₂). En particulier, il peut s'agir d'un jet d'air atmosphérique formé à partir de l'air atmosphérique ambiant.

Avantageusement et selon l'invention, au moins une partie de surface d'épiderme est choisie dans le groupe formé d'une partie d'épiderme des cuisses, d'une partie d'épiderme des mollets, d'une partie d'épiderme des hanches, d'une partie d'épiderme des fesses, d'une partie d'épiderme des bras, d'une partie d'épiderme du visage (double menton) et d'une partie d'épiderme du buste. Ainsi, le procédé est adapté pour le traitement de la cellulite accumulée par exemple au niveau des hanches -on parle alors de « poignées d'amour »-, ou au niveau des bras et des épaules, ou au niveau de l'entrejambe s'étendant entre l'intérieur des genoux et le haut des cuisses -on parle alors de « culotte de cheval »-et/ou, ou au niveau de l'abdomen ou au niveau du dos -notamment au niveau du bas du dos-. Bien entendu, on adapte la surpression dynamique exercée sur la partie de surface d'épiderme à la sensibilité de la zone corporelle traitée. Avantageusement, on applique le(s) jet(s) de composition gazeuse sur une partie d'épiderme du visage (notamment du double menton) pour diminuer le relâchement cutané et remodeler le visage.

Un dispositif selon l'invention est conformé pour que les moyens d'application de chaque jet de composition gazeuse s'étendent en regard et à distance de chaque partie de surface d'épiderme d'aspect inesthétique à traiter et pour exercer ladite surpression dynamique.

Avantageusement et selon l'invention, chaque jet de composition gazeuse présente une température mesurée sur la partie de surface d'épiderme comprise entre 5°C et 37°C -notamment compris entre 10°C et 35°C, en particulier entre 15°C et 30°C-.

La composition gazeuse du(des) jet(s) de composition gazeuse est à une température adaptée pour satisfaire le bien-être de la personne traitée en fonction de la température ambiante.

La composition gazeuse du(des) jet(s) de composition gazeuse peut présenter tout taux d'humidité relative, notamment compris entre 30 % et 100 % à pression et température ambiante.

La composition gazeuse du(des) jet(s) de composition gazeuse peut être chargée de microgouttelettes d'un composé liquide choisi dans le groupe formé d'une huile essentielle et d'une crème de soin.

Avantageusement, on applique le(s) jet(s) de composition gazeuse à travers une pièce de tissu adaptée pour permettre le passage du(des) jet(s) de composition gazeuse à travers ladite pièce de tissu et la projection du(des) jet(s) de composition gazeuse sur la partie de surface d'épiderme d'aspect inesthétique. Un procédé peut être mis en œuvre en public sans dénuder la(les) partie(s) de surface d'épiderme d'aspect inesthétique de la personne traitée.

Dans un dispositif selon l'invention, les moyens d'application du(des) jet(s) de composition gazeuse sont conformés pour que chaque jet de composition gazeuse exerce une surpression dynamique de valeur appropriée sur chaque partie de surface d'épiderme d'aspect inesthétique.

Selon l'invention, l'appareil d'exercice physique et/ou cardio-vasculaire (dit aussi appareil de « cardio training ») est conformé pour permettre à la personne traitée d'exercer une activité physique et/ou cardio-vasculaire et pour permettre l'application de chaque jet de composition gazeuse sur chaque partie de surface d'épiderme présentant l'aspect inesthétique, ladite personne traitée exerçant simultanément ladite activité physique et/ou cardio-vasculaire.

Avantageusement et selon l'invention, l'appareil d'exercice physique et/ou cardio-vasculaire est choisi dans le groupe formé des vélos d'appartement, des vélos elliptiques, des tapis de course, des simulateurs de marche (« Stepper »), des rameurs et des appareils de musculation (appareils de « fitness »).

Avantageusement et selon l'invention, le dispositif comprend une soufflerie apte à former chaque jet de composition gazeuse et un circuit flexible d'acheminement de chaque jet de composition gazeuse entre la soufflerie et les moyens d'application de chaque jet de composition gazeuse s'étendant en regard et à distance de chaque partie de surface d'épiderme d'aspect inesthétique.

Avantageusement et selon l'invention, le dispositif comprend au moins un organe de stockage de la composition gazeuse sous pression, chaque organe de stockage étant adapté pour pouvoir délivrer le(s) jet(s) de composition gazeuse. Avantageusement, l'organe de stockage de la composition gazeuse peut être un organe rechargeable de stockage d'une composition gazeuse sous pression. Un tel organe rechargeable de stockage de composition gazeuse sous pression peut être équipé de moyens de visualisation du taux de charge dudit organe.

Avantageusement, l'organe de stockage de la composition gazeuse peut être un organe jetable de stockage de composition gazeuse sous pression. Avantageusement, un tel organe jetable de stockage est un organe de stockage à usage unique et conformé pour pouvoir réaliser une séance unique de traitement cosmétique selon l'invention.

Selon l'invention, le dispositif comprend au moins une buse d'application du(des) jet(s) de composition gazeuse. Avantageusement, chaque buse d'application est positionnée en regard de chaque partie de surface d'épiderme d'aspect inesthétique de la personne à traiter.

Avantageusement, chaque buse d'application du(des) jet(s) de composition gazeuse peut présenter en section droite transversale toute forme, par exemple une forme circulaire ou polygonale.

Avantageusement et selon l'invention, chaque buse d'application du(des) jet(s) de composition gazeuse est formée d'un bouchon percé d'au moins un alésage d'application adapté pour permettre la formation du(des) jet(s) de composition gazeuse et son application sur la partie de surface d'épiderme d'aspect inesthétique. Avantageusement, chaque buse d'application du(des) jet(s) de composition gazeuse est équipé d'un bouchon présentant de un à dix alésage(s) d'application du(des) jet(s) de composition gazeuse.

Avantageusement et selon l'invention, le dispositif comprend des moyens d'ajustement de la position et/ou de l'orientation de chaque buse d'application du(des) jet(s) de composition gazeuse par rapport à la partie de surface d'épiderme d'aspect inesthétique de la personne à traiter.

Avantageusement, les moyens d'ajustement sont adaptés pour permettre un positionnement de chaque buse et de chaque alésage d'application à une distance de chaque partie de surface d'épiderme d'aspect inesthétique et/ou disgracieux comprise entre 10⁻² m et 20 10⁻² m. Bien entendu, compte tenu des mouvements exercés par la personne traitée lors de l'activité physique et/ou cardio-vasculaire, il est possible que la distance séparant chaque buse et chaque partie d'épiderme varie au cours de cet exercice.

Avantageusement, le dispositif selon l'invention comprend des moyens d'ajustement de la surpression dynamique du jet de composition gazeuse en réponse à la variation de distance séparant les buses d'application de chaque partie de surface d'épiderme d'aspect inesthétique lors de l'activité physique et/ou cardiovasculaire. Un dispositif selon l'invention permet donc de maintenir sur chaque partie de surface d'épiderme d'aspect inesthétique, la valeur de surpression dynamique supérieure à 30 hPa en particulier lors des mouvements corporels de la personne traitée effectuant l'activité physique et/ou cardio-vasculaire. Il est possible d'appliquer sur chaque partie de surface d'épiderme d'aspect inesthétique au moins un jet de composition gazeuse apte à produire la surpression dynamique de valeur supérieure à 30 hPa et de valeur variable durant la période de traitement. Il est donc possible en particulier d'appliquer une surpression dynamique vibratoire.

Avantageusement, chaque buse d'application du(des) jet de composition gazeuse présente une géométrie, une distribution et une répartition des alésages qui sont adaptées pour former une zone d'impact du(des) jet(s) de composition gazeuse sur chaque partie de surface d'épiderme d'aspect inesthétique comprise entre 7.10⁻⁴ m² et 50.10⁻⁴ m².

Avantageusement et selon l'invention, le dispositif comprend en outre au moins un organe de filtration de la composition gazeuse adapté pour pouvoir former au moins un jet de composition gazeuse sensiblement exempte de particules solides et de micro-organismes.

Il est divulgué l'utilisation d'un dispositif de traitement d'un aspect inesthétique de corps d'une personne traitée selon l'invention dans tout procédé de traitement cosmétique d'un aspect inesthétique de corps de la personne traitée.

D'autres buts, caractéristiques et avantages de l'invention apparaîtront à la lecture de la description suivante qui se réfère à la figure unique annexée représentant un mode particulier de réalisation préférentiel d'un dispositif selon l'invention et des exemples suivants donnés uniquement à titre non limitatif.

Dans un procédé de traitement exclusivement cosmétique d'aspects inesthétiques de la peau mettant en œuvre un dispositif selon l'invention, on applique au moins un jet 2 de composition gazeuse sur au moins une partie de surface d'épiderme 7 d'aspect inesthétique. On réalise par exemple un tel traitement sur les parties de surface d'épiderme 7 d'une personne 6 présentant un excès disgracieux de cellulite, et/ou des amas graisseux sous-cutanés et/ou un relâchement cutané.

Dans une première variante d'un procédé mettant en œuvre un dispositif selon l'invention, il est possible d'appliquer un jet 2 unique de composition gazeuse sur la surface d'épiderme 7 d'aspect inesthétique. On applique ce jet 2 unique de composition gazeuse pendant une durée suffisante et adaptée pour obtenir un lissage de l'épiderme 7 d'aspect inesthétique et/ou un raffermissement dudit épiderme 7. Il est aussi possible d'effectuer un tel traitement exclusivement cosmétique en une seule séance de durée adaptée et suffisante pour obtenir un tel lissage de l'épiderme 7 d'aspect inesthétique et/ou disgracieux. Cependant, il est préférable d'effectuer un tel traitement en plusieurs séances, par exemple, au cours d'une pluralité de séances de durée unitaire plus ou moins longue, par exemple de l'ordre de 20 minutes, répétées par exemple cinq jours par semaine pendant une durée de quatre semaines. Il est possible de faire varier la durée unitaire de chaque séance quotidienne, la fréquence de chaque séance et la durée totale du traitement selon l'importance et la répartition des amas de cellulite et du relâchement cutané.

Dans une deuxième variante d'un procédé mettant en œuvre un dispositif selon l'invention, il est possible d'appliquer simultanément une pluralité de jets 2 de composition gazeuse formés à partir d'une pluralité de buses 3 d'application de jets de composition gazeuse lors d'une même séance de traitement. De cette façon, il est possible de traiter simultanément une pluralité de parties de surface d'épiderme 7 d'aspect inesthétique. Il est aussi possible d'appliquer simultanément chaque jet 2 de composition gazeuse de la pluralité de jets 2 de composition gazeuse sur une même zone d'épiderme 7 disgracieux. Les directions principales des jets 2 de composition gazeuse de la pluralité de jets 2 de composition gazeuse peuvent être sensiblement parallèles entre elles et définir sur l'épiderme 7 d'aspect inesthétique une surface 9 de traitement de taille sensiblement comparable à la zone d'épiderme 7 d'aspect inesthétique. En variante, les directions principales des jets 2 de composition gazeuse de la pluralité de jets 2 de composition gazeuse peuvent être convergentes sur une surface 9 de traitement de taille inférieure à la taille de la partie de surface d'épiderme 7 d'aspect inesthétique. Bien entendu, on adapte la distance séparant les buses 10 d'application de jets 2 de composition gazeuse et l'épiderme 7 d'aspect inesthétique de façon à former des jets 2 de composition gazeuse qui sont efficaces pour gommer l'aspect inesthétique de la partie de surface d'épiderme 7.

Il est aussi possible d'appliquer chaque jet 2 de composition gazeuse sur des zones distinctes d'épiderme 7 d'aspect inesthétique. En particulier, ces zones d'épiderme 7 peuvent être des zones connues pour être sujettes à une accumulation de cellulite -par exemple la zone des cuisses, la zone des mollets, la zone des hanches, la zone des fesses, le visage (double menton), la zone du buste -notamment la zone abdominale-. Cependant, il est aussi possible de réaliser un tel traitement sur toute partie du corps dont l'épiderme est d'aspect inesthétique et/ou présente un aspect en « peau d'orange » et/ou présente un relâchement cutané.

Dans un procédé mettant en œuvre un dispositif selon l'invention, on forme le(s) jet(s) 2 de composition gazeuse à distance de la partie de surface d'épiderme 7 d'aspect inesthétique et on dirige ce(s) jet(s) 2 de composition gazeuse sur la partie de surface d'épiderme 7 d'aspect inesthétique. On applique donc le(s) jet(s) 2 de composition gazeuse directement sur la partie de surface d'épiderme 7 d'aspect inesthétique de façon à exercer une surpression dynamique sur ladite partie de surface.

Cependant, dans un procédé mettant en œuvre un dispositif selon l'invention, il est possible d'appliquer le(s) jet(s) 2 de composition gazeuse à travers une pièce de tissu -notamment une pièce de tissu perforé, micro-perforé ou ajouré- apte à permettre le passage du(des) jet(s) 2 de composition gazeuse à travers ladite pièce de tissu et à former la surpression dynamique sur la partie de surface d'épiderme d'aspect inesthétique. En particulier, il est possible d'appliquer le(s) jet(s) de composition gazeuse à travers une pièce de tissu perforé, micro-perforé ou ajouré formant tout ou partie d'une pièce de vêtement ou de sous-vêtement de la personne à traiter et interposé entre la personne à traiter et le(s) jet(s) de composition gazeuse. Ainsi, le procédé mettant en œuvre un dispositif de traitement selon l'invention peut être mis en œuvre sans dénuder la(les) partie(s) de surface d'épiderme d'aspect inesthétique de la personne traitée.

La surpression dynamique créée par le(s) jet(s) de composition gazeuse sur la partie de surface d'épiderme peut être supérieure à 30 hPa -notamment comprise entre 50 hPa et 200 hPa, de préférence comprise entre 50 hPa et 100 hPa-.

Il est possible d'évaluer la valeur de la surpression dynamique exercée par le(s) jet(s) de composition gazeuse par une méthode indirecte dans laquelle on mesure avec un anémomètre la vitesse (en m/s) de déplacement du(des) gaz de la composition gazeuse à distance de la source du(des) jet(s) de composition gazeuse et on applique la formule : $q = ρ {V}^{2} / 2 ,$ dans laquelle ;
- q est la surpression dynamique (en Pa) exercée par le jet de composition gazeuse ;
- ρ est la masse volumique de la composition gazeuse, et ;
- V est la vitesse (en m/s) de déplacement du(des) gaz de la composition gazeuse au niveau de l'épiderme.

Il est aussi possible d'évaluer la valeur de la surpression dynamique exercée par le(s) jet(s) de composition gazeuse par une méthode directe dans laquelle on dispose un réseau de capteurs de pression sur la surface de l'épiderme adapté pour évaluer la force exercée et la surface affectée par le(s) jet(s) de composition gazeuse. Il est aussi possible de déterminer la valeur (en N) de la force exercée par le(s) jet(s) de composition gazeuse sur la(les) partie(s) de surface d'épiderme au moyen d'une balance. La masse (en Kg) mesurée est convertie en force induite par le(s) jet(s) de composition gazeuse et la valeur de la force obtenue est ramenée à la surface (en m²) de la zone d'impact du(des) jet(s) de composition gazeuse sur le plateau de la balance. On obtient ainsi la valeur (en Pa) de la surpression dynamique exercée par le(s) jet(s) de composition gazeuse.

Dans un procédé mettant en œuvre un dispositif selon l'invention, on choisit la composition gazeuse dans le groupe formé des gaz purs, par exemple dans le groupe formé des gaz rares, des mélanges de gaz purs et de l'air atmosphérique. On applique, de façon préférentielle le(s) jet(s) 2 de composition gazeuse à une température compatible avec le bien-être de personnes traitées. En particulier, il est possible d'appliquer un ou plusieurs jet(s) 2 de composition gazeuse à une température supérieure à la température ambiante, par exemple une température supérieure à 25°C.

Dans un procédé mettant en œuvre un dispositif selon l'invention, on réalise l'application de chaque jet 2 de composition gazeuse par tout moyen connu de l'homme du métier. Il peut s'agir de buses 3 d'application d'un ou de plusieurs jet(s) 2 de composition gazeuse -notamment d'air-, par exemple de buses 3 d'application planes multicanaux, de buses 3 d'application multicanaux à jet rond ou encore de buses 3 d'application multicanaux à jet plat. Quelle que soit la buse 3 d'application, le(s) jet(s) 2 de composition gazeuse sont conformés pour permettre l'application d'une surpression dynamique appropriée -notamment au moins supérieure à 30 hPa- sur au moins une partie d'épiderme 7 d'aspect inesthétique de la personne 6 traitée.

On forme le(s) jet(s) 2 de composition gazeuse par une mise en mouvement d'une quantité de composition gazeuse, par exemple au moyen d'un compresseur ou d'une soufflerie 8 de façon à former le(les) jet(s) de composition gazeuse. On introduit ce flux de composition gazeuse -notamment d'air- dans une buse 3 d'application conformée pour permettre la formations du(des) jet(s) 2 de composition gazeuse. Pour mettre en mouvement la quantité de composition gazeuse on peut utiliser un compresseur ou une soufflerie 8 mu(e) par un moteur électrique ou par un moteur thermique. Il est possible de disposer le compresseur ou la soufflerie 8 à l'intérieur d'un espace interne d'un dispositif 5 d'exercice physique et/ou cardio-vasculaire. En particulier, l'espace interne du dispositif 5 d'exercice physique et/ou cardio-vasculaire est un espace isolé et adapté pour limiter les nuisances sonores provoquées par le compresseur ou la soufflerie 8 et pour ne pas indisposer la personne traitée par un niveau sonore excessif.

Il est possible d'appliquer le(s) jet(s) 2 de composition gazeuse de telle sorte que la direction principale du(des) jet(s) de composition gazeuse s'étende au moins sensiblement parallèlement à la direction normale à la partie d'épiderme 7 d'aspect inesthétique au point d'impact du(des) jet(s) 2 de composition gazeuse. Il est aussi possible d'appliquer le(s) jet(s) de composition gazeuse de telle sorte que la direction principale du(des) jet(s) de composition gazeuse forme un angle compris entre 0° et 45° avec la direction normale à la partie d'épiderme 7 au point d'impact du(des) jet(s) 2 de composition gazeuse.

Dans une variante d'un procédé de traitement exclusivement cosmétique d'aspects inesthétiques de corps -en particulier de peau-mettant en œuvre un dispositif selon l'invention, on réalise l'application de chaque jet 2 de composition gazeuse sur au moins une partie de surface d'épiderme 7 d'aspect inesthétique d'une personne 6 traitée, ladite personne 6 traitée effectuant une activité physique et/ou cardio-vasculaire. La personne traitée peut effectuer l'activité physique et/ou cardio-vasculaire au moyen de tout type d'appareil 5 d'exercice physique et/ou cardio-vasculaire (aussi désigné par appareil de « cardio training »), par exemple au moyen d'un appareil de musculation (appareil de « fitness »), d'un vélo d'appartement, d'un vélo elliptique, d'un tapis de course, d'un simulateur de marche (ou « stepper »), d'un rameur ou de tout autre type d'appareil d'exercice physique et/ou cardio-vasculaire. À titre d'exemple non limitatif, il est possible d'utiliser un appareil 5 d'exercice physique de marque « Power Plate® » ou « HUBER® ».

Un dispositif 1 selon une variante préférentielle de l'invention représenté en figure 1 comprend un appareil 5 d'exercice physique et/ou cardio-vasculaire, de préférence un appareil 5 d'exercice physique et/ou cardio-vasculaire susceptible de pouvoir être utilisé dans un espace intérieur d'habitation. Le dispositif 1 selon l'invention comprend aussi une soufflerie 8 apte à former un flux de composition gazeuse. Pour des raisons d'encombrement et de niveau sonore, la soufflerie 8 peut être placée à l'intérieur d'un espace interne de l'appareil 5 d'exercice physique et/ou cardio-vasculaire. La soufflerie 8 est conformée pour pouvoir délivrer le flux de composition gazeuse dans un circuit 4 flexible d'acheminement du flux de composition gazeuse entre la soufflerie 8 et les buses 10 d'application des moyens 3 d'application de chaque jet 2 de composition gazeuse.

### EXEMPLE 1 - Traitement par jet d'air

On effectue un traitement dans lequel on réalise des séances d'application d'un jet de composition gazeuse formée d'air atmosphérique sur la zone abdominale d'une personne de sexe féminin et âgée de 56 ans. Chaque séance présente une durée de 20 min, à raison de 5 séances par semaine et pendant 4 semaines.

Le jet d'air est obtenu au moyen de la soufflerie d'une souffleuse à feuille susceptible de former un jet d'air expulsé d'une buse de soufflage de section droite transversale d'un diamètre de 55 mm à une vitesse de l'ordre de 25 m/s et avec un débit de l'ordre de 900 m³/h. On place en sortie de la buse de soufflage une buse d'application formée d'un bouchon percé présentant 5 ajutages, chaque ajutage présentant en section droite transversale un diamètre intérieur de 12.10⁻³ m. Selon l'invention, le jet d'air est expulsé de la buse d'application avec une vitesse de l'ordre de 100 m/s. La pression dynamique exercée sur la peau par le jet d'air, la buse d'application s'étendant à une distance comprise entre 5 cm et 10 cm de la peau, est de l'ordre de 65 hPa.

À la fin du traitement, la peau de la zone abdominale apparait lissée. Ce lissage traduit une diminution de la cellulite apparaissant initialement sous la forme caractéristique d'une texture cutanée en «peau d'orange ». La peau de la zone abdominale en fin de traitement apparait en outre raffermie en comparaison avec la peau de la zone abdominale en début de traitement. Le traitement cosmétique par jet d'air selon l'invention permet donc de lisser la «peau d'orange », de raffermir la peau et de diminuer le relâchement cutané.

Lors de ce traitement, la masse corporelle de la personne traitée par jet d'air atmosphérique n'a pas évolué par rapport au début du traitement. En outre, la circonférence corporelle au niveau de la taille (tour de taille), la circonférence corporelle au niveau du nombril, la circonférence corporelle au niveau des crêtes iliaques et la circonférence corporelle au niveau des épines iliaques antéro-supérieures restent inchangées au cours du traitement. Les mesures effectuées avant traitement et après 4 semaines de traitement sont données au tableau 1 ci-après.

**Tableau 1**

| Circonférence, cm | Avant traitement | Après 4 semaines de traitement |
|---|---|---|
| Taille | 71 | 71 |
| Nombril | 84,5 | 84,5 |
| Crêtes iliaques | 84 | 84 |
| Epines Iliaques Antéro-Supérieures | 90,5 | 91 |

Le traitement cosmétique par jet d'air atmosphérique présente un effet d'atténuation visuelle des aspects inesthétiques et disgracieux du corps par diminution du relâchement cutané et lissage de la peau.

### EXEMPLE 2 - Essai comparatif d'un traitement combinant un traitement par jet d'air et une activité physique et cardio-vasculaire selon l'invention et de l'activité physique et/ou cardio-vasculaire seule.

Une personne de 30 ans et de sexe féminin effectue une activité physique et/ou cardio-vasculaire sur un appareil de fitness (vélo elliptique Domyos FC 100) de façon à maintenir sa fréquence cardiaque entre 60 et 135 pulsations par minute à raison d'une séance d'une durée de 20 minutes, répétée 5 fois par semaine et pendant 4 semaines successives.

Pendant chacune des séances d'activité physique et/ou cardio-vasculaire, est appliqué, sur la hanche gauche de la personne un jet d'air obtenu au moyen d'un dispositif tel que décrit à l'exemple 1. La hanche droite de la personne ne reçoit pas le jet d'air mais contribue à l'activité physique et/ou cardio-vasculaire.

On observe un remodelage du corps et une diminution du volume de la culotte de cheval, et de la banane sous-fessière du côté gauche (combinaison du jet d'air et de l'activité physique et/ou cardio-vasculaire) par rapport au côté droit (activité physique et/ou cardio-vasculaire seule). La combinaison du traitement par jet d'air et de l'activité physique et/ou cardio-vasculaire permet donc un remodelage esthétique de la silhouette (côté gauche) qui est amélioré par rapport au remodelage obtenu par la seule activité physique et/ou cardio-vasculaire.

La combinaison du traitement par jet d'air et de l'activité physique et/ou cardio-vasculaire au moyen d'un dispositif selon l'invention permet aussi un lissage de la peau, corrélé avec une diminution de l'aspect cutané en « peau d'orange », et conférant une douceur cutanée qui est améliorée au toucher.

Des mesures quantitatives de la circonférence corporelle au niveau de la taille (tour de taille), de la circonférence corporelle au niveau du nombril, de la circonférence corporelle au niveau des crêtes iliaques, de la circonférence corporelle au niveau des épines iliaques antéro-supérieures et de la circonférence corporelle au niveau du pli sous fessier sont données au tableau 2, chaque valeur correspondant à la valeur moyenne de trois mesures indépendantes.

**Tableau 2**

| Circonférence, cm | Avant traitement | Après 4 semaines de traitement |
|---|---|---|
| Taille | 69 | 69 |
| Nombril | 76 | 76 |
| Crêtes iliaques | 80 | 79.5 |
| Epines Iliaques Antéro-Supérieures (EIAS) | 87 | 87 |
| Pli sous-fessier | 98 | 96 |

On observe une diminution significative de la circonférence au niveau du pli sous-fessier après traitement combiné. A noter cependant que cette mesure est obtenue sur une personne dont seule la hanche gauche a bénéficié de ce traitement combiné.

On mesure aussi sur le côté droit et sur le côté gauche le tour de cuisse mesuré respectivement à 15, 20, 25, 30, 35 cm sous l'épine iliaque antéro-supérieure (EIAS). Les résultats correspondant au seul exercice cardiovasculaire sont donnés au tableau 3 ci-après et les résultats correspondant à la combinaison du traitement par jet d'air et de l'exercice cardiovasculaire sont donnés au tableau 4 ci-après.

**Tableau 3**

| Circonférence, cm | Avant traitement | Après 4 semaines d'exercice cardiovasculaire | Différence, cm |
|---|---|---|---|
| -15 cm sous EIAS | 60 | 60 | 0 |
| -20 cm sous EIAS | 58 | 57,5 | -0,5 |
| -25 cm sous EIAS | 55 | 55 | 0 |
| -30 cm sous EIAS | 51,5 | 52 | +0,5 |
| -35 cm sous EIAS | 46,5 | 46 | -0,5 |

Les valeurs négatives traduisent une diminution de la circonférence et les valeurs positives traduisent une augmentation de la circonférence. Aucune différence significative n'est observée pour le traitement uniquement physique et/ou cardio-vasculaire sur vélo elliptique.

**Tableau 4**

| Circonférence, cm | Avant traitement | Après 4 semaines de traitement combiné | Différence, cm |
|---|---|---|---|
| -15 cm sous EIAS | 59 | 57 | -2 |
| -20 cm sous EIAS | 57,5 | 55 | -2,5 |
| -25 cm sous EIAS | 54 | 52,5 | -1,5 |
| -30 cm sous EIAS | 51 | 49 | -2 |
| -35 cm sous EIAS | 46 | 45 | -1 |

Des différences significatives sont obtenues avec le traitement appliqué sur le côté gauche (combinaison du jet d'air et de l'activité physique et/ou cardio-vasculaire simultanés) par rapport au traitement appliqué sur le côté droit (activité physique et/ou cardio-vasculaire seule).

La combinaison du traitement par jet d'air appliqué sur une zone présentant de la cellulite et de l'activité physique et/ou cardio-vasculaire permet un remodelage de la silhouette en diminuant le volume des amas graisseux.

EXEMPLE 3 - Effet synergique de l'application de jet d'air et de l'activité physique et/ou cardio-vasculaire simultanées.

Une personne de 33 ans et de sexe féminin effectue une activité physique et/ou cardio-vasculaire sur un appareil de fitness (vélo elliptique Domyos FC 100) de façon à maintenir sa fréquence cardiaque entre 60 et 130 pulsations par minute à raison de 20 séances d'une durée de 20 minutes par séance, par exemple à raison de 5 séances par semaine pendant 6 semaines successives. Simultanément, lors de chacune des séances d'activité physique et/ou cardio-vasculaire, est appliqué, sur le haut de la cuisse gauche et sur la fesse gauche de la personne un jet d'air formé au moyen d'un dispositif tel que décrit à l'exemple 1. Le haut de la cuisse gauche et la fesse gauche de la personne bénéficient d'un traitement, dit traitement combiné, dans lequel l'activité physique et/ou cardio-vasculaire est effectuée simultanément au traitement par jet d'air.

Aux fins de démonstration de l'effet synergique du traitement combiné par rapport à un traitement, dit traitement dissocié, dans lequel l'activité physique et/ou cardio-vasculaire et le traitement par jet d'air sont décalés dans le temps, un jet d'air est appliqué par ailleurs sur le haut de la cuisse droite et sur la fesse droite de la personne après l'arrêt de chaque séance d'activité physique et/ou cardio-vasculaire et pendant une durée égale à la durée du traitement par jet d'air du traitement combiné réalisé sur le côté gauche.

On observe que la masse de la personne de 33 ans a augmenté de 1,5 Kg lors des 6 semaines de traitement. En outre, la moyenne des mensurations de la personne traitée mesurées trois fois sont données au tableau 5 ci-après. Ces mesures sont effectuées sur la personne en position debout.

**Tableau 5**

| Circonférence, cm | Avant traitement | Après 6 semaines de traitement | Différence, cm |
|---|---|---|---|
| Tour de taille | 75,5 | 76 | +0,5 |
| Nombril | 84 | 88 | +4 |
| Crêtes iliaques | 86 | 87 | +1 |
| EIAS | 97 | 96 | -1 |
| Pli sous-fessier | 103 | 102,5 | -0,5 |

Les résultats présentés au tableau 5 montrent une prise de poids globale de la personne traitée lors des 6 semaines de traitement.

Les résultats de l'analyse comparative visant spécifiquement la mesure du tour de cuisse ayant bénéficié du traitement combiné (cuisse gauche) selon l'invention et du traitement dissocié (cuisse droite) sont donnés au tableau 6 ci-après.

**Tableau 6**

| | Traitement dissocié | | | Traitement combiné | | |
|---|---|---|---|---|---|---|
| | Avant | Après | Δ, cm | Avant | Après | Δ, cm |
| 15 cm sous EIAS | 63 | 63 | 0 | 63,5 | 62 | -1,5 |
| 20 cm sous EIAS | 59 | 61 | +2 | 60 | 58,5 | -1,5 |
| 25 cm sous EIAS | 57 | 58 | +1 | 56,6 | 56 | -0,5 |
| 30 cm sous EIAS | 53 | 54 | +1 | 54 | 52 | -2 |
| 35 cm sous EIAS | 50 | 50 | 0 | 50 | 49 | -1 |

On observe, pour le traitement dissocié (côté droit de la personne traitée), une augmentation globale du tour de la cuisse droite en corrélation avec l'augmentation globale de la masse pondérale de la personne traitée au cours de la période de traitement. En revanche, pour le traitement combiné (côté gauche de la personne traitée), on observe une diminution globale significative du tour de la cuisse gauche malgré l'augmentation globale de la masse pondérale de la personne traitée au cours de la période de traitement. Le différentiel de l'effet du traitement combiné associant le traitement par jet d'air simultané à l'activité physique et/ou cardio-vasculaire et de l'effet du traitement dissocié dans lequel le traitement par jet d'air et l'activité physique et/ou cardio-vasculaire sont décalés dans le temps démontre l'effet synergique et surprenant du traitement combiné selon l'invention sur le remodelage de la silhouette.

En outre, les traitements dissocié -dans lequel est réalisé un traitement à l'air selon l'invention- et combiné selon l'invention montre un effet de lissage de la peau, corrélé avec une diminution de l'aspect en « peau d'orange », et conférant une douceur cutanée qui est améliorée au toucher.

L'invention peut faire l'objet de nombreuses modifications, variantes et applications autres que celles décrites ci-dessus, comme par exemple le choix de l'appareil d'exercice physique et/ou cardiovasculaire qui peut être du type « vélo d'appartement » ou du type « tapis de course » ou tout autre appareil d'exercice physique ; le nombre, les caractéristiques et la position des buses d'application du jet de composition gazeuse ; les dimensions et la forme du dispositif de traitement exclusivement cosmétique du corps, etc.

## Revendications

1. Dispositif (1) de traitement d'un aspect inesthétique de corps d'une personne traitée, conformé pour pouvoir appliquer un jet (2) de composition gazeuse sur une partie de surface d'épiderme de peau d'aspect inesthétique de la personne traitée sans établir de contact avec ladite partie de surface d'épiderme autre que le contact du jet de composition gazeuse sur ladite partie de surface d'épiderme,
le dispositif (1) de traitement comprenant des moyens (3) d'application du jet (2) de composition gazeuse sur une partie de surface d'épiderme de peau d'aspect inesthétique de la personne traitée adaptés pour que le jet (2) de composition gazeuse exerce sur ladite partie de surface d'épiderme (7) une surpression dynamique de valeur supérieure à 30 hPa ;
le dispositif comprenant au moins une buse d'application;
**caractérisé en ce que** le dispositif (1) de traitement ;
- comprend un appareil (5) d'exercice physique et/ou cardio-vasculaire ;
- est conformé pour permettre l'application du jet (2) de composition gazeuse sur ladite partie de surface d'épiderme (7) lorsque la personne (6) traitée exerce simultanément une activité physique et/ou cardio-vasculaire au moyen de l'appareil (5) d'exercice physique et/ou cardio-vasculaire ;
- est adapté pour que le jet (2) de composition gazeuse soit émis à partir de la buse d'application avec une vitesse de l'ordre de 100 m/s,
la surpression dynamique exercée sur la peau par le jet d'air, la buse d'application s'étendant à une distance comprise entre 5 cm et 10 cm de la peau, étant de l'ordre de 65 hPa.

2. Dispositif selon la revendication 1, **caractérisé en ce que** l'appareil (5) d'exercice physique et/ou cardio-vasculaire est adapté pour permettre à la personne (6) traitée d'exercer une activité physique et/ou cardio-vasculaire avec une intensité telle que la fréquence cardiaque de la personne traitée est comprise entre 40 % et 85 % de la valeur de la fréquence cardiaque maximale de la personne traitée.

3. Dispositif selon l'une des revendications 1 ou 2, **caractérisé en ce que** la composition gazeuse est de l'air.

4. Dispositif selon l'une des revendications 1 à 3, **caractérisé en ce que** le jet (2) de composition gazeuse présente une température mesurée sur la partie de surface d'épiderme comprise entre 5°C et 37°C.

5. Dispositif (1) selon l'une des revendications 1 à 4, **caractérisé en ce que** l'appareil (5) d'exercice physique et/ou cardio-vasculaire est choisi dans le groupe formé des vélos d'appartement, des vélos elliptiques, des tapis de course, des simulateurs de marche, des rameurs et des appareils de musculation.

6. Dispositif (1) selon l'une des revendications 1 à 5, **caractérisé en ce qu'**il comprend une soufflerie (8) apte à former le jet (2) de composition gazeuse et un circuit (4) flexible d'acheminement du jet (2) de composition gazeuse entre la soufflerie (8) et les moyens (3) d'application du jet (2) de composition gazeuse s'étendant en regard et à distance de ladite partie de surface d'épiderme (7) d'aspect inesthétique.

7. Dispositif (1) selon l'une des revendications 1 à 6, **caractérisé en ce que** chaque buse (3) d'application est positionnée en regard de ladite partie de surface d'épiderme (7) d'aspect inesthétique de la personne (6) à traiter.

8. Dispositif (1) selon la revendication 7, **caractérisé en ce qu'**il comprend des moyens d'ajustement de la position et/ou de l'orientation de chaque buse (3) d'application du jet (2) de composition gazeuse par rapport à ladite partie de surface d'épiderme (7) d'aspect inesthétique de la personne à traiter.

9. Dispositif (1) selon l'une des revendications 1 à 8, **caractérisé en ce que** la valeur de la surpression dynamique est comprise entre une valeur minimale qₘᵢₙ suffisante pour générer une déformation élastique de la partie de surface d'épiderme (7) et une valeur maximale qₘₐₓ susceptible de conférer une sensation douloureuse chez la personne traitée.

10. Dispositif (1) selon l'une des revendications 1 à 9, **caractérisé en ce qu'**au moins une partie de surface d'épiderme de peau de la personne traitée est choisie dans le groupe formé d'une partie d'épiderme des cuisses, d'une partie d'épiderme des mollets, d'une partie d'épiderme des hanches, d'une partie d'épiderme des fesses, d'une partie d'épiderme des bras, d'une partie d'épiderme du visage et d'une partie d'épiderme du buste.

## Patentansprüche

1. Vorrichtung (1) zur Behandlung eines unästhetischen Aussehens des Körpers einer behandelten Person, die ausgebildet ist, um einen Strom (2) einer gasförmigen Zusammensetzung auf einen unästhetisch aussehenden Teil der Oberfläche der Epidermis der behandelten Person anwenden zu können, ohne einen anderen Kontakt mit dem Teil der Oberfläche der Epidermis als den Kontakt mit dem Strahl der gasförmigen Zusammensetzung auf dem Teil der Oberfläche der Epidermis herzustellen,
wobei die Behandlungsvorrichtung (1) Mittel (3) für die Anwendung des Strahls (2) der gasförmigen Zusammensetzung auf einem unästhetisch aussehenden Teil der Oberfläche der Epidermis der Haut der behandelten Person umfasst, die dafür geeignet sind, dass der Strahl (2) der gasförmigen Zusammensetzung auf diesen Teil der Oberfläche der Epidermis (7) einen dynamischen Überdruck mit einem Wert von über 30 hPa ausübt;
wobei die Vorrichtung mindestens eine Anwendungsdüse umfasst;
**dadurch gekennzeichnet, dass** die Behandlungsvorrichtung (1);
- ein Gerät (5) für physische und/oder kardiovaskuläre Übungen umfasst;
- ausgebildet ist, um die Anwendung des Strahls (2) einer gasförmigen Zusammensetzung auf den Teil der Oberfläche der Epidermis (7) zu gestatten, wenn die behandelte Person (6) zu derselben Zeit eine physische und/oder kardiovaskuläre Aktivität mit dem Gerät (5) für physische und/oder kardiovaskuläre Übungen ausübt;
- dafür geeignet ist, dass der Strahl (2) einer gasförmigen Zusammensetzung von der Anwendungsdüse mit einer Geschwindigkeit von zirka 100 m/s gesendet wird, wobei der auf die Haut durch den Luftstrahl ausgeübte dynamische Überdruck, wobei sich die Anwendungsdüse in einem Abstand zwischen 5 cm und 10 cm von der Haut entfernt befindet, zirka 65 hPa beträgt.

2. Vorrichtung nach Anspruch 1, **dadurch gekennzeichnet, dass** das Gerät (5) für physische und/oder kardiovaskuläre Übungen geeignet ist, um der behandelten Person (6) zu gestatten, eine physische und/oder kardiovaskuläre Aktivität mit einer Intensität auszuüben, die derart ist, dass die Herzfrequenz der behandelten Person zwischen 40 % und 85 % des Wertes der maximalen Herzfrequenz der behandelten Person liegt.

3. Vorrichtung nach einem der Ansprüche 1 oder 2, **dadurch gekennzeichnet, dass** die gasförmige Zusammensetzung Luft ist.

4. Vorrichtung nach einem der Ansprüche 1 bis 3, **dadurch gekennzeichnet, dass** der Strahl (2) einer gasförmigen Zusammensetzung eine auf dem Teil der Oberfläche der Epidermis gemessene Temperatur zwischen 5 °C und 37 °C aufweist.

5. Vorrichtung (1) nach einem der Ansprüche 1 bis 4, **dadurch gekennzeichnet, dass** das Gerät (5) für physische und/oder kardiovaskuläre Übungen aus der Gruppe ausgewählt ist, die von den Hometrainern, den Crosstrainern, den Laufbändern, den Steppern, den Rudergeräten und den Kraftsportgeräten gebildet ist.

6. Vorrichtung (1) nach einem der Ansprüche 1 bis 5, **dadurch gekennzeichnet, dass** sie ein Gebläse (8) umfasst, das imstande ist, den Strahl (2) einer gasförmigen Zusammensetzung zu bilden, und einen flexiblen Beförderungskreis (4) des Stahls (2) einer gasförmigen Zusammensetzung zwischen dem Gebläse (8) und den Anwendungsmitteln (3) des Strahls (2) einer gasförmigen Zusammensetzung, der sich gegenüber und beabstandet von dem unästhetisch aussehenden Teil der Oberfläche der Epidermis (7) erstreckt.

7. Vorrichtung (1) nach einem der Ansprüche 1 bis 6, **dadurch gekennzeichnet, dass** jede Anwendungsdüse (3) gegenüber dem unästhetisch aussehenden Teil der Oberfläche der Epidermis (7) der zu behandelnden Person (6) positioniert ist.

8. Vorrichtung (1) nach Anspruch 7, **dadurch gekennzeichnet, dass** sie Mittel zum Einstellen der Position und/oder der Ausrichtung jeder Anwendungsdüse (3) des Strahls (2) einer gasförmigen Zusammensetzung in Bezug auf den unästhetisch aussehenden Teil der Oberfläche der Epidermis (7) der zu behandelnden Person umfasst.

9. Vorrichtung (1) nach einem der Ansprüche 1 bis 8, **dadurch gekennzeichnet, dass** der Wert des dynamischen Überdrucks zwischen einem minimalen Wert qₘᵢₙ liegt, der ausreichend ist, um eine elastische Verformung des Teils der Oberfläche der Epidermis (7) zu erzeugen, und einem maximalen Wert qₘₐₓ, der imstande ist, bei der behandelten Person ein schmerzhaftes Gefühl zu erzeugen.

10. Vorrichtung (1) nach einem der Ansprüche 1 bis 9, **dadurch gekennzeichnet, dass** mindestens ein Teil der Oberfläche der Epidermis der Haut der behandelten Person aus der Gruppe ausgewählt ist, die von einem Teil der Epidermis der Schenkel, einem Teil der Epidermis der Waden, einem Teil der Epidermis der Hüften, einem Teil der Epidermis des Gesäßes, einem Teil der Epidermis der Arme, einem Teil der Epidermis des Gesichts und einem Teil der Epidermis des Oberkörpers gebildet ist.

## Claims

1. Device (1) for treating an unaesthetic aspect of the body of a treated person, shaped to be able to apply a jet (2) of gaseous composition on a skin epidermis surface portion of unaesthetic aspect of the treated person without establishing contact with said epidermis surface portion other than the contact of the jet of gaseous composition on said epidermis surface portion,
the treatment device (1) comprising means (3) for applying the jet (2) of gaseous composition on a skin epidermis surface portion of unaesthetic aspect of the treated person adapted such that the jet (2) of gaseous composition exerts on said epidermis surface portion (7), a dynamic overpressure of value greater than 30 hPa;
the device comprising at least one application nozzle;
**characterised in that** the treatment device (1);
- comprises an apparatus (5) for physical and/or cardiovascular exercise;
- is shaped to allow the application of the jet (2) of gaseous composition on said epidermis surface portion (7) when the treated person (6) simultaneously exerts a physical and/or cardiovascular activity by means of the apparatus (5) for physical and/or cardiovascular activity;
- is adapted such that the jet (2) of gaseous composition is emitted from the application nozzle with a speed of the order of 100 m/s, the dynamic overpressure exerted on the skin by the air jet, the application nozzle extending at a distance comprised between 5 cm and 10 cm from the skin, being of the order of 65 hPa.

2. Device according to claim 1, **characterised in that** the apparatus (5) for physical and/or cardiovascular exercise is adapted to allow the treated person (6) to exert a physical and/or cardiovascular activity with an intensity such that the cardiac frequency of the treated person is comprised between 40% and 85% of the value of the maximum cardiac frequency of the treated person.

3. Device according to one of claims 1 or 2, **characterised in that** the gaseous composition is air.

4. Device according to one of claims 1 to 3, **characterised in that** the jet (2) of gaseous composition has a temperature measured on the epidermis surface portion comprised between 5°C and 37°C.

5. Device (1) according to one of claims 1 to 4, **characterised in that** the apparatus (5) for physical and/or cardiovascular exercise is selected from the group formed of exercise bikes, elliptic bikes, treadmills, walking simulators, rowing machines and muscle-building apparatus.

6. Device (1) according to one of claims 1 to 5, **characterised in that** it comprises a blower (8) capable of forming the jet (2) of gaseous composition and a flexible circuit (4) for conveying the jet (2) of gaseous composition between the blower (8) and the means (3) for applying the jet (2) of gaseous composition extending opposite and at a distance from said epidermis surface portion (7) of unaesthetic aspect.

7. Device (1) according to one of claims 1 to 6, **characterised in that** each application nozzle (3) is positioned opposite said epidermis surface portion (7) of unaesthetic aspect of the person (6) to be treated.

8. Device (1) according to claim 7, **characterised in that** it comprises means for adjusting the position and/or the orientation of each nozzle (3) for applying the jet (2) of gaseous composition with respect to said epidermis surface portion (7) of unaesthetic aspect of the person to be treated.

9. Device (1) according to one of claims 1 to 8, **characterised in that** the value of the dynamic overpressure is comprised between a minimum value qₘᵢₙ which is sufficient to generate an elastic deformation of the epidermis surface portion (7) and a maximum value qₘₐₓ which can give a painful sensation in the treated person.

10. Device (1) according to one of claims 1 to 9, **characterised in that** at least one skin epidermis surface portion of the treated person is selected from the group consisting of an epidermis portion of the thighs, an epidermis portion of the calves, an epidermis portion of the hips, an epidermis portion of the buttocks, an epidermis portion of the arms, an epidermis portion of the face, and an epidermis portion of the chest.
